# FASCICULE DE BREVET EUROPEEN

(11) **EP 1 826 635 B1**
(45) Date de publication et mention de la délivrance du brevet: **14.10.2009**
(21) Numéro de dépôt: 06003786.8
(22) Date de dépôt: 24.02.2006
(51) Int. Cl.: G04B 17/34, G04B 17/32, G04B 13/02, G04B 19/247

(54) **Organe de maintien élastique pour l'horlogerie**
Elastisches Befestigungsorgan für Uhren
Resilient fastening device for horology

(43) Date de publication de la demande: 29.08.2007
(73) Titulaire: Patek, Philippe SA, 1204 Genève (CH)
(72) Inventeur: Maier,Frédéric, 2000 Neuchâtel (CH); Von Gunten,Stéphane, 2300 La Chaux-De-Fonds (CH)
(74) Mandataire: Micheli & Cie SA

(56) Documents cités:
- EP-A- 1 445 670
- EP-A- 1 584 994
- EP-A- 1 637 940
- CH-D- 1 562 564
- DE-U- 1 440 878
- FR-A- 1 540 160
- JP-A- 59 135 385
- US-A- 3 016 688
- US-A- 3 672 150

## Description

La présente invention concerne un organe de maintien élastique pour l'horlogerie, plus particulièrement un organe permettant de maintenir un composant d'horlogerie sur un élément de support fixe ou mobile, tel qu'un axe, par serrage élastique de l'élément de support.

De tels organes de maintien élastique sont décrits dans les documents EP 1 513 029, EP 1 584 994, et EP 1 515 200, où ils se présentent respectivement sous la forme d'une virole pour la fixation de l'extrémité intérieure d'un spiral à l'axe d'un balancier, et d'une pince pour la fixation de l'extrémité extérieure d'un spiral à un piton.

Ces organes de maintien élastique sont très avantageux en ce qu'ils permettent un montage aisé et réglable en hauteur du spiral sur l'axe de balancier et le piton.

La présente invention vise à améliorer encore ces organes de maintien élastique en les rendant capables d'exercer une force de serrage plus importante et/ou de se déformer davantage.

A cette fin, il est prévu un organe de maintien selon la revendication 1 annexée, des formes d'exécution particulières de cet organe de maintien étant définies dans les revendications dépendantes.

D'autres caractéristiques et avantages de la présente invention apparaîtront à la lecture de la description détaillée suivante faite en référence aux dessins annexés dans lesquels :
- la figure 1 est une vue de dessus d'une roue dentée selon l'invention, chassée élastiquement sur un axe;
- la figure 2 est une vue de détail de la partie centrale de la roue dentée de la figure 1 ;
- la figure 3 est une vue de dessus d'un disque selon l'invention, chassé élastiquement sur un axe ;
- la figure 4 est une vue de dessus d'une roue dentée évidée selon l'invention, chassée élastiquement sur un axe ;
- la figure 5 est une vue de dessus d'un disque évidé selon l'invention, chassé élastiquement sur un axe ;
- la figure 6 est une vue de dessus d'une virole en dehors du cadre de l'invention, pour le chassage élastique d'un spiral sur un axe de balancier ;
- les figures 7 à 9 sont des vues de dessus de différentes formes d'exécution d'une pince pour la fixation de l'extrémité extérieure d'un spiral à un piton.

Les figures 1 à 5, 7 à 9 montrent différentes formes d'exécution d'un organe de maintien élastique selon l'invention, pour le maintien d'un composant d'horlogerie tel qu'une roue ou un spiral sur un élément de support tel qu'un axe ou un piton.

Dans la première forme d'exécution, illustrée aux figures 1 et 2, l'organe de maintien élastique constitue la partie centrale d'une roue dentée 1. Cet organe de maintien élastique comprend trois bras élastiques 2 en triangle équilatéral, définis par des lumières 3 et une ouverture centrale 4 formées dans la roue 1. L'ouverture centrale 4 est destinée à recevoir un axe 5 à section circulaire. L'axe 5 a un diamètre supérieur au diamètre du cercle inscrit dans le contour triangulaire de l'ouverture 4, de sorte qu'il déforme élastiquement les bras 2 lorsqu'il est introduit dans l'ouverture 4, permettant à la roue 1 d'être maintenue sur l'axe 5 par le serrage élastique exercé sur celui-ci par les bras 2. Lorsque la roue 1 est ainsi montée sur l'axe 5, ce dernier est en contact avec les bras élastiques 2 en trois points distincts, répartis à 120°.

Conformément à l'invention, les bras élastiques 2 en contact avec l'axe 5 ont une largeur variable pour mieux répartir les contraintes exercées par l'axe 5 le long de chacun de ces bras 2. Dans l'exemple illustré, la largeur de chaque bras 2 présente des maxima L0, L1 et L2 (cf. figure 2) respectivement au centre et aux deux extrémités du bras 2 et des minima L3 et L4 sensiblement à mi-distance entre le centre et les deux extrémités du bras 2, respectivement. Typiquement, les maxima L0, L1 et L2 sont égaux entre eux et les minima L3 et L4 sont égaux entre eux, comme montré sur les figures 1 et 2.

Ainsi, là où les bras 2 sont soumis à une force de grande intensité, à savoir dans leur partie centrale en contact avec l'axe 5 et à leurs deux extrémités, la largeur (L0, L1, L2) est grande, ce qui localement augmente la résistance des bras 2 et diminue la contrainte subie par ces derniers, et là où les bras 2 sont soumis à une contrainte de petite intensité, voire d'intensité nulle, à savoir sensiblement à mi-distance entre leur centre et leurs deux extrémités respectivement, la largeur (L3, L4) est petite, ce qui favorise la déformation (ou flèche) des bras 2 par l'axe 5.

De cette manière, la répartition des contraintes le long des bras 2 peut être rendue sensiblement homogène. Par rapport à un organe de maintien à bras élastiques de largeur constante, comme la virole selon EP 1 513 029 ou la pince selon EP 1 515 200, une telle largeur variable des bras 2 permet de faire subir à ces derniers par exemple une force plus grande pour une même déformation (ou flèche) desdits bras (avec une largeur L0, L1, L2 supérieure à la largeur des bras de l'organe de maintien à bras élastiques de largeur constante), pour augmenter la force de serrage de l'axe 5, ou une déformation plus grande pour une même force exercée sur l'axe 5 (avec une largeur L0, L1, L2 égale à la largeur des bras de l'organe de maintien à bras élastiques de largeur constante), pour rendre l'organe de maintien moins sensible aux tolérances de fabrication. Des cas intermédiaires sont bien entendu également possibles dans lesquels à la fois la force de serrage et la déformation sont augmentées par rapport aux organes de maintien à bras élastiques de largeur constante.

Dans la forme d'exécution illustrée à la figure 3, l'organe de maintien élastique selon l'invention constitue la partie centrale d'un disque 7, par exemple un disque d'affichage portant des inscriptions (non représentées), tel qu'un disque d'affichage de phase de lune ou de quantième, et comporte des bras élastiques 8 à largeur variable similaires aux bras 2 de la roue 1.

Dans la forme d'exécution illustrée à la figure 4, l'organe de maintien élastique selon l'invention constitue la partie centrale d'une roue dentée évidée 10, et se présente sous la forme d'une bague 11 reliée à la périphérie de la roue 10 par des bras rigides 12 répartis à 120° et séparés par trois grandes lumières 13. La bague 11 comporte trois bras élastiques 14 à largeur variable identiques au bras 2 de la roue 1 et permettant un chassage élastique de la roue 10 sur un axe 15. La bague 11 comporte également une structure périphérique de rigidification 16 reliée aux bras élastiques 14 et aux bras rigides 12.

Dans la forme d'exécution illustrée à la figure 5, l'organe de maintien élastique selon l'invention constitue la partie centrale d'un disque évidé 18, tel qu'un disque d'affichage, ayant la même forme que la roue 10 mais sans la denture.

Dans un exemple en dehors de la présente invention et illustré à la figure 6, une virole 20 à laquelle est rattachée l'extrémité intérieure 21 d'un ressort-spiral, est destinée à être chassée élastiquement sur l'axe 22 d'un balancier. La virole 20 a sensiblement la même forme que la bague 11 de la roue 10 .

Dans la forme d'exécution illustrée à la figure 7, l'organe de maintien élastique selon l'invention est une pince 24 à laquelle est rattachée l'extrémité extérieure 25 d'un ressort-spiral et servant à fixer cette extrémité extérieure 25 à un élément de support fixe ou « piton » 26 à section circulaire. La pince 24 est fermée et comporte deux bras élastiques, à savoir un bras intérieur 27, plus proche du centre du spiral, et un bras extérieur 28, plus éloigné du centre du spiral. Le bras intérieur 27 a une forme générale légèrement convexe. Le bras extérieur 28 est constitué de deux parties d'égale longueur formant un angle entre elles. L'ouverture 29 de la pince 24 a ainsi une forme sensiblement triangulaire isocèle, et peut se déformer élastiquement pour recevoir et serrer le piton 26. Pour répartir de manière plus homogène les contraintes exercées par le piton 26, les bras élastiques 27, 28 de la pince 24 ont une largeur variable, qui présente des maxima au centre et aux extrémités de chaque bras 27, 28 et des minima sensiblement à mi-distance entre le centre et lesdites extrémités.

Dans la forme d'exécution illustrée à la figure 8, l'organe de maintien élastique selon l'invention est une autre forme de pince 31 à laquelle est rattachée l'extrémité extérieure 32 d'un ressort-spiral et servant à fixer cette extrémité extérieure 32 à un piton 33. La pince 31 comporte un bras extérieur élastique 34 à largeur variable ayant une forme générale légèrement convexe et un bras élastique intérieur 35. Le bras élastique intérieur 35 a lui aussi une largeur variable. A la différence toutefois du bras extérieur 34, le bras intérieur 35 comprend, dans deux parties symétriques de grande largeur, des lumières 36 qui définissent un V déformable servant d'appui au piton 33 et définissant avec ce dernier deux points de contact 37. Un troisième point de contact 38 avec le piton 33 est défini par la partie centrale du bras extérieur 34.

La forme du bras intérieur 35 de la pince 31 est telle que les contraintes exercées par le piton 33 sur ce bras 35 soient réparties de manière sensiblement homogène dans le bras 35. A cet effet, la pointe du V rejoint, dans la partie centrale 39 du bras 35, une partie sensiblement droite 40 du bras 35 séparée du V par les lumières 36, et les extrémités du V sont reliées à cette partie sensiblement droite 40 en des points 41 du bras 35 situés sensiblement à mi-distance entre le centre 39 et les extrémités du bras 35, c'est-à-dire en des points où les contraintes sont les moins élevées.

Dans la forme d'exécution illustrée à la figure 9, l'organe de maintien élastique selon l'invention est une autre forme de pince 43 à laquelle est rattachée l'extrémité extérieure 44 d'un ressort-spiral et servant à fixer cette extrémité extérieure 44 à un piton 45. Cette pince 43 diffère de la pince 24 illustrée à la figure 7 en ce que seul le bras extérieur 46 est élastiquement déformable, le bras intérieur 47 ayant une largeur suffisamment grande pour le rendre sensiblement rigide.

De préférence, dans chacune des formes d'exécution décrites ci-dessus, le composant d'horlogerie (roues dentées 1, 10, disques 7, 18, spiraux 21, 25, 32, 44) à fixer sur un élément de support (axes 5, 15, 22, pitons 26, 33, 45) est en une seule pièce avec son organe de maintien élastique, et est réalisé dans une matière à base de silicium.

Dans la plupart des applications de la présente invention, le serrage élastique exercé sur l'élément de support par l'organe de maintien élastique est suffisant pour maintenir le composant d'horlogerie dans une position axiale et angulaire fixe par rapport à l'élément de support pendant l'assemblage et le fonctionnement de la montre. II est néanmoins possible, dans les cas où cela est souhaité, de prévoir sur l'élément de support une butée axiale (portée) contre laquelle viendrait s'appuyer le composant d'horlogerie. Une rondelle pourrait de plus être appliquée contre le composant d'horlogerie et être fixée sur l'élément de support, par exemple par chassage, pour bloquer le composant d'horlogerie en appui contre la butée axiale.

## Revendications

1. Organe de maintien élastique pour le maintien d'un composant d'horlogerie (1) sur un élément de support (5), à l'exception d'une virole pour le maintien d'un spiral sur un axe de balancier, comprenant une ouverture (4) à contour fermé définissant des bras élastiques (2) à largeur variable permettant la réception et le serrage de l'élément de support (5) dans l'ouverture (4), **caractérisé en ce que** chaque bras élastique (2) est conformé pour être en contact ponctuel avec un élément de support (5) à section circulaire et **en ce que** la largeur de chaque bras élastique (2) présente des maxima (L0, L1, L2) sensiblement en un point du bras (2) destiné à être en contact avec l'élément de support (5) et aux deux extrémités du bras (2) et des minima (L3, L4) entre ledit point destiné à être en contact et les deux extrémités du bras (2) pour rendre plus homogène la répartition des contraintes exercées sur ce bras (2) par l'élément de support (5).

2. Organe de maintien élastique selon la revendication 1, **caractérisé en ce que** ladite largeur présente des maxima (L0, L1, L2) sensiblement au centre et aux deux extrémités du bras (2) et des minima (L3, L4) sensiblement à mi-distance entre le centre et les deux extrémités du bras.

3. Organe de maintien élastique selon la revendication 1 ou 2, **caractérisé en ce que** les maxima (L0, L1, L2) sont sensiblement égaux entre eux et les minima (L3, L4) sont sensiblement égaux eux.

4. Organe de maintien élastique selon l'une quelconque des revendications 1 à 3, **caractérisé en ce qu'**il constitue la partie centrale d'une roue d'horlogerie (1 ; 7 ; 10 ; 18) et sert à maintenir cette roue sur un axe (5).

5. Organe de maintien élastique selon la revendication 4, **caractérisé en ce que** ladite roue est de l'un des types suivants : roue dentée (1 ; 10), disque (7, 18), disque d'affichage (7, 18).

6. Organe de maintien élastique selon l'une quelconque des revendications 1 à 5, **caractérisé en ce qu'**il comporte trois bras élastiques (2) à largeur variable disposés en triangle.

7. Organe de maintien élastique selon l'une quelconque des revendications 1 à 3, **caractérisé en ce qu'**il consiste en une pince (24) pour la fixation de l'extrémité extérieure (25) d'un spiral à un piton (26).

8. Organe de maintien élastique selon l'une quelconque des revendications 1 à 7, **caractérisé en ce qu'**il forme une seule pièce avec ledit composant d'horlogerie (1 ; 7 ; 1.0 ; 18 ; 21 ; 25 ; 32 ; 44).

9. Organe de maintien élastique selon l'une quelconque des revendications 1 à 8, **caractérisé en ce qu'**il est réalisé dans une matière à base de silicium.

## Claims

1. An elastic holding organ for holding a timepiece component (1) on a support member (5), except a collet for holding a balance spring on a balance shaft, comprising an aperture (4) with a closed contour defining variable width elastic arms (2) enabling the support member (5) to be received and clamped in the aperture (4), **characterised in that** each elastic arm (2) is so shaped to be in pinpoint contact with a circular section support member (5) and **in that** the width of each elastic arm (2) has maxima (L0, L1, L2) substantially at a point of the arm (2) intended to be in contact with the support member (5) and at both ends of the arm (2) and minima (L3, L4) between said point intended to be in contact and both ends of the arm (2) in order to make the distribution of the strains exerted on this arm (2) by the support member (5) more homogeneous.

2. An elastic holding organ according to claim 1, **characterised in that** said width has maxima (L0, L1, L2) substantially at the centre and at both ends of the arm (2) and minima (L3, L4) substantially at middle distance between the centre and both ends of the arm.

3. An elastic holding organ according to claim 1 or 2, **characterised in that** the maxima (L0, L1, L2) are substantially equal and the minima (L3, L4) are substantially equal.

4. An elastic holding organ according to any one of claims 1 to 3, **characterised in that** it consists of the central portion of a timepiece wheel (1; 7; 10; 18) and serves to hold this wheel on a shaft (5).

5. An elastic holding organ according to claim 4, **characterised in that** said wheel is of one of the following types: toothed wheel (1; 10), disc (7, 18), display disc (7, 18).

6. An elastic holding organ according to any one of claims 1 to 5, **characterised in that** it comprises three variable width elastic arms (2) arranged as a triangle.

7. An elastic holding organ according to any one of claims 1 to 3, **characterised in that** it consists of a clamp (24) for fixing the outer end (25) of a balance spring to a balance spring stud (26).

8. An elastic holding organ according to any one of claims 1 to 7, **characterised in that** it forms one piece with said timepiece component (1; 7; 10; 18; 21; 25; 32; 44).

9. An elastic holding organ according to any one of claims 1 to 8, **characterised in that** it is made from a silicon-based material.

## Patentansprüche

1. Elastisches Halteorgan zum Halten eines Uhrenbauteils (1) auf einem Tragelement (5), mit Ausnahme einer Spiralrolle zum Halten einer Spirale auf einer Unruhwelle, umfassend eine Öffnung (4) mit geschlossenem Umfang, die elastische Arme (2) mit variabler Breite definiert, welche die Aufnahme und das Einklemmen des Tragelements (5) in der Öffnung (4) ermöglichen, **dadurch gekennzeichnet, dass** jeder elastische Arm (2) dazu ausgelegt ist, in punktuellem Kontakt mit einem Tragelement (5) mit kreisförmigem Querschnitt zu stehen, und dass die Breite jedes elastischen Arms (2) Höchstwerte (L0, L1, L2) im Wesentlichen an einem Punkt des Arms (2), der dazu bestimmt ist, in Kontakt mit dem Tragelement (5) zu stehen, sowie an den beiden Enden des Arms (2) aufweist und Niedrigstwerte (L3, L4) zwischen dem genannten Punkt, der dazu bestimmt ist, in Kontakt zu sein, und den beiden Enden des Arms (2) aufweist, um die Verteilung der durch das Tragelement (5) auf diesen Arm (2) ausgeübten Belastung gleichmäßiger zu gestalten.

2. Elastisches Halteorgan nach Anspruch 1, **dadurch gekennzeichnet, dass** die genannte Breite Höchstwerte (L0, L1, L2) im Wesentlichen in der Mitte und an den beiden Enden des Arms (2) aufweist und Niedrigstwerte (L3, L4) im Wesentlichen auf halber Strecke zwischen der Mitte und den beiden Enden des Arms aufweist.

3. Elastisches Halteorgan nach Anspruch 1 oder 2, **dadurch gekennzeichnet, dass** die Höchstwerte (L0, L1, L2) im Wesentlichen einander gleich sind und dass die Niedrigstwerte (L3, L4) im Wesentlichen einander gleich sind.

4. Elastisches Halteorgan nach einem beliebigen der Ansprüche 1 bis 3, **dadurch gekennzeichnet, dass** es den mittleren Teil eines Uhrenrades (1; 7; 10; 18) bildet und dazu dient, dieses Rad auf einer Achse (5) zu halten.

5. Elastisches Halteorgan nach Anspruch 4, **dadurch gekennzeichnet, dass** das genannte Rad einem der folgenden Typen angehört: Zahnrad (1; 10), Scheibe (7, 18), Anzeigescheibe (7, 18).

6. Elastisches Halteorgan nach einem beliebigen der Ansprüche 1 bis 5, **dadurch gekennzeichnet, dass** es drei in Form eines Dreiecks angeordnete elastische Arme (2) mit variabler Breite aufweist.

7. Elastisches Halteorgan nach einem beliebigen der Ansprüche 1 bis 3, **dadurch gekennzeichnet, dass** es aus einer Klemme (24) zur Befestigung des äußeren Endes (25) einer Spirale an einem Spiralklötzchen (26) besteht.

8. Elastisches Halteorgan nach einem beliebigen der Ansprüche 1 bis 7, **dadurch gekennzeichnet, dass** es mit dem genannten Uhrenbauteil (1; 7; 10; 18; 21; 25; 32; 44) ein einziges Teil bildet.

9. Elastisches Halteorgan nach einem beliebigen der Ansprüche 1 bis 8, **dadurch gekennzeichnet, dass** es aus einem Material auf Siliziumbasis hergestellt ist.
